# FASCICULE DE BREVET EUROPEEN

(11) **EP 0 136 220 B1**
(45) Date de publication et mention de la délivrance du brevet: **20.01.1988**
(21) Numéro de dépôt: 84401725.1
(22) Date de dépôt: 28.08.1984
(51) Int. Cl.: F04B 11/00, F04B 5/00

(54) **Système de pompage pour chromatographie en phase liquide**
Pumpensystem für die Chromatographie in flüssiger Phase
Pump system for chromatography in the liquid phase

(30) Priorité: 31.08.1983 FR 8313995
(43) Date de publication de la demande: 03.04.1985
(73) Titulaire: GROUPE INDUSTRIEL DE REALISATION ET D'APPLICATION GIRA S.A., F-64160 Morlaas (FR)
(72) Inventeur: Couillard, François, F-64000 Pau (FR)
(74) Mandataire: Cuer, André

(56) Documents cités:
- DE-A- 2 725 464
- DE-A- 3 203 722
- FR-A- 2 294 343
- FR-A- 2 383 330
- GB-A- 817 872

## Description

La présente invention a pour objet divers perfectionnements aux systèmes de pompage de liquides à débit constant et précis dans le temps, c'est-à-dire dans lesquels le débit instantané de liquide est maintenu avec précision à des valeurs prédéterminées. Ce type de systèmes de pompage trouve de nombreuses applications industrielles, notamment dans le domaine de l'instrumentation de précision et, en particulier, en chromatographie en phase liquide.

On a proposé dans l'art antérieur de monter deux cylindres munis de pistons montés en T sur la canalisation d'alimentation, la canalisation étant équipée, de part et d'autre des T et entre eux, de clapets ou équivalents évitant un reflux du liquide vers la source. Le rôle du premier cylindre est d'alimenter en liquide pendant l'aller du piston, tandis que le second cylindre assure l'intérim de l'action du premier pendant la phase d'aspiration de ce premier cylindre. Si le cylindre amont (le premier cylindre) a une capacité de 300 cm³, une phase d'aspiration de 10 secondes et une phase de refoulement linéaire (à débit constant) de 30 secondes, le cylindre aval (le second) va prélever sur les 300 cm³ passant à hauteur de son T une quantité qui va ensuite compenser l'absence de débit du cylindre amont pendant sa période d'aspiration. Un tel dispositif est décrit dans la demande de brevet DE-A-3 203 722.

On conçoit donc que le débit total doit être de 300 cm³ en 40 secondes, soit 75 cm³ par 10 secondes. Lorsque pendant 10 secondes, le cylindre amont aspire 300 cm³, le cylindre aval doit refouler 75 cm³, ce qui définit sa capacité. Lorsque pendant 30 secondes, le cylindre amont refoule 300 cm³, le cylindre aval prélève 75 cm³, le reste 225 cm³ étant refoulé vers l'aval à raison de 75 cm³ par 10 secondes. On revient ensuite au début du cycle. Du côté aval, on a donc 75 cm³ provenant du cylindre aval pendant 10 secondes, puis 225 cm³ provenant du cylindre amont pendant 30 secondes. Si les pistons se déplacent linéairement, le débit est maintenu constant. Si leurs courses sont égales, les sections droites des cylindres sont proportionnelles aux capacités, 300 cm³ pour le cylindre amont et 75 cm³ pour le cylindre aval. Les pistons se déplacent alors à l'inverse, l'un refoulant pendant le temps d'aspiration de l'autre et réciproquement. Ceci peut être obtenu par montage en opposition, par arbre à cames ou tout autre moyen adéquat.

Plus généralement, si V, est le volume du cylindre amont, V₂ celui du cylindre aval, t_{At} le temps d'aspiration du cylindre amont t_{R},, son temps de refoulement, on déduit de ce principe que : t_{A}, + t_{R}, représentent la période du cycle de fonctionnement.

En fait, du côté amont, les temps d'aspiration du cylindre amont sont suivis de temps de non aspiration puisque le second cylindre s'alimente sur le refoùlement du premier. Si donc, le débit total est faible, soit du fait de petits volumes, soit du fait d'une période longue pour le cycle on ne se heurte pas à de trop graves difficultés, mais dès que l'on augmente les débits, c'est-à-dire soit les volumes, soit les fréquences, soit les deux, on peut assister à divers phénomènes tels que la cavitation ou les coups de bélier.

La présente invention a pour but de porter remède à ces inconvénients en assurant une constance du débit tant à l'aspiration qu'au refoulement.

D'autre part, la demande de brevet DE-A-2 725 464 décrit un système de pompage pour chromatographie en phase liquide qui comprend une canalisation principale dans laquelle débouchent trois cylindres et sur laquelle sont montés des dispositifs anti-retour, le piston de chacun de ces cylindres étant commandé par un système d'entraînement définissant son mouvement dans le temps de telle manière que l'un des pistons fonctionne en opposition de phase avec les deux autres, en aspirant alors que les deux autres refoulent, et inversement. Les cylindres de ce dispositif connu sont tous identiques entre eux, et leurs pistons sont entraînés par l'intermédiaire de cames dont le profil est défini par des équations extrêmement compliquées, ce qui rend difficile et coûteuse la réalisation d'un tel système de pompage.

La présente invention a pour but de porter remède aux inconvénients de ces dispositifs connus en assurant une constance parfaite du débit, tant à l'aspiration qu'au refoulement, et ce, au moyen d'un système de pompage plus simple et moins coûteux que ceux des dispositifs connus.

Selon l'invention, ce but est atteint grâce à un système de pompage selon la revendication 1.

D'autres particularités de l'invention sont contenues dans les sous-revendications.

Pour mieux faire comprendre les caractéristiques techniques et les avantages de la présente invention, on va en décrire deux exemples de réalisation étant bien entendu que ceux-ci ne sont pas limitatifs quant à leur mode de mise en oeuvre et aux applications qu'on peut en faire.

On se reportera aux figures 1 et 2 qui représentent chacune schématiquement en coupe deux variantes de dispositifs conformes à l'invention.

A la figure 1, trois cylindres 0, 1 et 2, sont montés en T sur une canalisation 3 prélevant en 4 du liquide dans une source amont non représentée pour le refouler en 5 ; les raccords en T, 6, 7 et 8 sont précédés, séparés et suivis par des clapets de non retour ou équivalents symbolisés par les flèches 9,10.11 et 12, de sorte que le liquide ne peut passer que de 4 en 6, de 6 en 7, de 7 en 8 et de 8 en 5, aux déviations vers les cylindres près.

Les cylindres 0, 1 et 2 sont munis de pistons 13, 14 et 15 commandés par des cames 16, 17 et 18 portées par un arbre commun. Un système de rappel ou autre adéquat non représenté fait suivre, aux pistons, les mouvements des cames correspondantes aussi bien dans un sens de déplacement que dans l'autre.

Ces cames sont ici identiques mais montées pour 16 et 18 dans la même position et pour 17 en position décalée de π (180°), leur profil engendre un mouvement linéaire des pistons dans un sens et dans l'autre d'où un profil de came en spirales arithmétiques, l'une pour l'aller des pistons et l'autre pour le retour.

Si Vₒ, V₁ et V₂ sont les cylindrées respectives des cylindres 0, 1 et 2, si t_{A} est le temps d'aspiration, t_{R} le temps de refoulement avec les indices 0, 1, 2 correspondant aux cylindres, on a : et l'on impose :

Dans ces conditions, le débit en 4 et le débit en 5 sont constants. On déduit de l'égalité précédente que V₀ + V₂ = V₁.

Si les courses des pistons 13, 14, 15 sont égales, les sections des cylindres 0, 1 et sont respectivement proportionnelles à t_{R1}, t_{A}, + t_{R}, et t_{A}, et leurs diamètres à √t_{R1} Vt_{A}, + t_{R}, et Vt_{A},.

On peut imaginer de remplacer chaque cylindre par un ou plusieurs, par exemple identiques, le nombre sera alors proportionnel aux temps t_{R},, t_{A}, + t_{R}, et t_{A1}.

A la figure 2, on a représenté schématiquement un système à cylindre à double alésage et à piston unique 20 à deux diamètres correspondant aux deux alésages et délimitant trois chambres 0, 1 et 2 entre piston et fonds du double cylindre et entre plans de changement de section du double cylindre et du piston. Ces chambres 0, 1 et 2 correspondent à celles de la figure 1. On constate que la course du piston est la même pour les trois chambres, mais opposée pour 0, 2 d'une part et 1 d'autre part. Si le mouvement du piston actionné par tout dispositif non représenté est linéaire dans un sens pendant t_{A}, et dans l'autre pendant t_{R}, et si les sections de 0, 1 et 2 répondent à l'équation ci-dessus définie, on retrouve un système équivalent à celui de la figure 1. Ces mêmes indices y désignent des éléments équivalents. On remarquera que nécessairement la section de 0 et la section de 2 ont une somme égale à celle de 1.

On remarquera également qu'aux figures 1 et 2, les dispositifs anti-retour portent les mêmes repères et que, en pratique, les dispositifs 9 et 12 ne sont pas indispensables.

On remarquera que le double cylindre de la figure 2 peut être monté différemment, la cylindrée de gauche pouvant devenir la première (0), la cylindrée médiane la troisième (2) et la cylindrée de droite (1) restant la seconde. Il suffit, pour cela, d'inverser les dispositifs anti-retour 9, 10, 11 et 12.

On peut également imaginer sans sortir du cadre de la présente invention des dispositifs dans lesquels on peut faire varier cylindrées et temps d'aspiration et de refoulement.

Ceci peut se faire, par exemple, en modifiant la course des pistons, notamment en changeant ou en modifiant les cames.

Ceci peut également se faire par exemple par des séries de cylindres montés en T sur une ou plusieurs canalisations parallèles, les T étant séparés par des clapets anti-retour. On peut alors considérer des séries de cylindres successifs, par exemple identiques dont la cylindrée totàle de chaque sérje correspond aux cylindrées 0, 1 et 2 des exemples des figures 1 et 2 : par exemple un ensemble de douze cylindres peut être divisé en 3 + 6 + 3 ou 4 + 6 + 2 ou en 5 + 6 + 1 les proportions des temps étant 3/3, 2/4 ou 1/5, respectivement, il suffit dans ce cas de changer les cames ou l'arbre pour passer d'un régime à l'autre.

## Revendications

1. Système de pompage pour chromatographie en phase liquide, du genre comprenant une canalisation principale (3) dans laquelle débouchent trois cylindres (0, 1, 2) et sur laquelle sont montés des dispositifs anti-retour (9 à 12) situés de part et d'autre du débouché des cylindres (0, 1, 2) et autorisant le passage du liquide seulement de l'amont vers l'aval, le piston (13, 14, 15) de chacun de ces cylindres (0, 1,2) étant commandé par un système d'entraînement (16 à 19) définissant son mouvement dans le temps de telle manière que le premier (0) et le troisième (2) des pistons fonctionnent sensiblement en phase et le second (1) en opposition de phase, de sorte que le premier (0) et le troisième (2) refoulent quand le second (1) aspire et réciproquement, caractérisé par le fait que les déplacements desdits pistons (13, 14, 15) sont linéaires dans le temps sur une partie substantielle de leur course ; que les volumes (Vₒ, V₁, V₂) desdits cylindres (0, 1, 2), respectivement, non identiques entre eux, sont reliés par la relation : et que ces volumes sont reliés aux temps d'aspiration (t_{A},) et de refoulement (t_{R},) de l'un (1) des cylindres (0, 1, 2) par la relation :

2. Système de pompage selon la revendication 1, caractérisé par le fait que ledit système d'entraînement est constitué par des cames (16, 17, 18) qui sont montées sur un arbre commun (19) et dont le profil est une spirale arithmétique.

3. Système de pompage selon la revendication 2, caractérisé par le fait que toutes lesdites cames (16, 17, 18) sont identiques entre elles.

4. Système de pompage selon la revendication 1, caractérisé par le fait que lesdits cylindres sont formés dans un dispositif unique à deux sections d'alésage dans lequel se déplace un piston unique (20) à deux sections correspondant auxdits alésages et délimitant deux cylindrées opposées, celle du côté du grand alésage constituant la seconde cylindrée (1), celle du côté du petit alésage constituant la première (0) ou la troisième (2) et l'espace compris entre le plan de changement de section du piston et le plan de changement de section du double cylindre constituant respectivement la troisième (2) ou la première (1) cylindrée, le piston à triple effet (20) étant entraîné linéairement dans un sens et dans l'autre en temps d'aspiration et de refoulement répondant aux proportions définies à la revendication 1.

5. Système de pompage selon la revendication 4, caractérisé par le fait que, sur au moins une canalisation, sont montées des séries de cylindres en T, des dispositifs anti-retour séparant les raccords en T, les cames pouvant être changées et/ou modifiées pour décomposer lesdites cylindrées, respectivement, en trois séries de cylindrées élémentaires.

## Claims

1. Pumping system for liquid phase chromatography, of the kind comprising a main duct (3) in which three cylinders open and on which are mounted check-valves (9 to 12) located on both sides of the opening of the cylinders (0,1.2) and allowing the liquid to flow downstream only, the piston (13, 14, 15) of each of these cylinders (0, 1, 2) being controlled by a driving system (16 to 19) defining its movement in course of time in such a way that the first one and the third one (2) of the pistons work substantially in phase and the second one (1) in opposite phase, so that the first one (0) and the third one (2) deliver while the second one (1) sucks and reciprocally, characterized by the fact that the movements of said pistons (13, 14, 15) are linear in course of time along a substantial part of their stroke ; that the volumes (Vₒ, V₁, V₂) of said cylinders (0, 1, 2, respectively), which are not all identical with one another, are related by the formula : and that these volumes are related to the sucking time (t_{A},) and to the delivery time (t_{R},) of one (1) of the cylinders (0, 1, 2) by the formula :

2. Pumping system according to claim 1, characterized by the fact that said driving system is formed by cams (16, 17, 18) which are mounted on a common shaft (19) and the profile of which is a spiral of Archimedes.

3. Pumping system according to claim 2, characterized by the fact that said cams (16, 17, 18) are all identical with one another.

4. Pumping system according to claim 1, characterized by the fact that said cylinders are formed in a single device with two bored sections in which moves a single piston (20) with two sections corresponding to said bores and delimiting two opposite cylindrical volumes, the volume located towards the large bore forming the second cylinder (1), the volume located towards the small bore forming the first cylinder (0) or the third one (2), and the space between the plane where the section of the piston changes and the plane where the section of the double cylinder changes forming respectively the third cylinder (2) or the first cylinder (0), whereby the triple-action piston (20) is driven linearly in both directions with sucking times and delivery times corresponding to the proportions defined in claim 1.

5. Pumping system according to claim 4, characterized by the fact that, on at least one duct, are mounted series of T-shaped cylinders with check-valves separating the T-shaped connections, whereby the cams can be changed and/or modified in order to decompose said cylindrical volumes, respectively, in three series of elementary cylindrical volumes.

## Patentansprüche

1. Pumpensystem für Flüßigkeitschromatographie, der Gattung, in welcher es eine Hauptleitung (3) umfaßt, in welcher drei Zylinder (0,1, 2) ausmünden, und auf welcher auf beiden Seiten der Ausmündung der Zylinder (0, 1, 2) gelegene Rückschlagvorrichtungen (9 bis 12) angeordnet sind, welche die Strömung der Flüßigkeit nur stromabwärts ermöglichen, wobei der Kolben (13, 14, 15) jedes dieser Zylinder (0, 1, 2) durch ein Antriebssystem (16 bis 19) gesteuert wird, das seine Bewegungen zeitlich auf solcher Weise definiert, daß, im wesentlichen, der erste Kolben (0) und der dritte Kolben (2) in gleicher Phase und der zweite Kolben in entgegengesetzter Phase arbeiten, so daß der erste Kolben (0) und der dritte Kolben (2) fördern während der zweite Kolben (1) saugt, und umgekehrt, dadurch gekennzeichnet, daß die Verschiebungen dieser Kolben (13, 14, 15) längs eines wesentlichen Teiles ihrer Hübe zeitlich linear sind ; daß die Volumen (Vₒ, V₁, V₂) dieser miteinander nicht identischen Zylinder (bzw. 0, 1, 2) durch die Gleichung : verbunden sind ; und daß diese Volumen mit den Saugzeiten (t_{A},) und den Förderzeiten (t_{R},) eines (1) der Zylinder (0, 1, 2) durch die Gleichung : verbunden sind.

2. Pumpensystem nach Anspruch 1, dadurch gekennzeichnet, daß das Antriebssystem durch Nocken (16, 17, 18) gebildet ist, die auf einer gemeinsamen Welle (19) angeordnet sind, und deren Profil eine archimedische Spiral ist.

3. Pumpensystem nach Anspruch 1, dadurch gekennzeichnet, daß alle Nocken (16, 17, 18) miteinander identisch sind.

4. Pumpensystem nach Anspruch 1, dadurch gekennzeichnet, daß die Zylinder in einer einzigen Vorrichtung mit zwei Bohrungsdurchschnitten geformt sind, in welcher sich ein einziger Kolben (20) mit zwei verschiedenen Durchschnitten verschiebt, die den Bohrungen entsprechen und zwei entgegengesetzte Hubräume begrenzen, wobei der gegen die größere Bohrung gelegene Hubraum. den zweiten Hubraum (1) bildet, der gegen die kleinere Bohrung gelegene Hubraum den ersten (0) oder den dritten Hubraum (2) bildet, und der Raum zwischen den Durchschnittsänderungsebenen des Kolbens und des doppelten Zylinders beziehungsweise den dritten (2) oder den ersten (0) Hubraum bildet, und wobei der dreifach wirkende Kolben (20) in beiden Richtungen linearisch mit Saug- und Förderzeiten angetrieben wird, die den im Anspruch 1 definierten Verhältnissen entsprechen.

5. Pumpensystem nach Anspruch 1, dadurch gekennzeichnet, daß Reihen von T-förmigen Zylindern auf wenigstens einer Leitung angeordnet sind, wobei Rückschlagvorrichtungen die T-förmigen Verbindungen auseinandertrennen, und wobei die Nocken gewächselt und/oder verändert werden können, um die Hubräume jeweils in drei Reihen von Einzelhubräumen zu zerteilen.
